# EUROPÄISCHE PATENTSCHRIFT

(11) **EP 0 130 369 B1**
(45) Veröffentlichungstag und Bekanntmachung des Hinweises auf die Patenterteilung: **23.07.1986**
(21) Anmeldenummer: 84106124.5
(22) Anmeldetag: 29.05.1984
(51) Int. Cl.: D01G 7/04

(54) **Vorrichtung zum Öffnen von Textilfaserballen**
Device for opening fibre bales
Dispositif pour ouvrir des balles de fibres

(30) Priorität: 24.06.1983 CH 3446/83
(43) Veröffentlichungstag der Anmeldung: 09.01.1985
(73) Patentinhaber: MASCHINENFABRIK RIETER AG, CH-8406 Winterthur (CH)
(72) Erfinder: Binder, Rolf, CH-8352 Räterschen (CH); Hanselmann, Daniel, CH-8406 Winterthur (CH); Schlepfer, Walter, CH-8406 Winterthur (CH)

## Beschreibung

Die Erfindung bezieht sich auf eine Vorrichtung zum Oeffnen von Textilfaserballen gemäss Oberbegriff des ersten Patentanspruches.

Aus der Praxis ist eine Ballenabtragmaschine der Marke "UNIFLOC" des Anmelders bekannt, bei welcher die Vorrichtung gemäss Oberbegriff des ersten Anspruches derjenige Teil ist, welcher beim Hin- und Herfahren über die bereitgelegten Faserballen die Faserflocken aus den obersten Schichten dieser Ballen herauslöst und weiter in eine pneumatische, ebenfalls zur Ballenabtragmaschine gehörende Fördereinrichtung leitet.

Ein Faserumlenkmittel, welches unmittelbar oberhalb des Faserabtragelementes vorgesehen ist, lenkt die vom Faserabtragelement aus den Ballen herausgelösten Flocken in die pneumatische Fördereinrichtung.

Aus dem praktischen Betrieb ist bekannt, dass auch bisweilen störende Gegenstände in den Faserballen vorhanden sind, welche nicht durch einen Metalldetektor festgestellt werden können und welche in den Abtragelementen der Ballenabtragmaschine zumindest Störungen, wenn nicht Beschädigungen hervorrufen.

Um diese Störungen und/oder Beschädigungen zu vermeiden, wird die Vorrichtung zum Oeffnen der Faserballen, wie im Kennzeichen des ersten sowie der weiteren Ansprüche beschrieben, ergänzt.

Durch diese erfindungsgemässe Massnahme sind nicht nur Schäden zu vermeiden, sondern die störenden Elemente können mit wenigen Handgriffen und ohne grossen Zeitverlust aus der Vorrichtung entfernt werden.

Im folgenden wird die Erfindung anhand von lediglich Ausführungswege darstellenden Zeichnungen erläutert. Es zeigt:
Fig. 1 einen Querschnitt durch die erfindungsgemässe Vorrichtung, halbschematisch dargestellt, gemäss den Linien 111 - 111 (Fig. 3),
Fig. 2 eine Ansicht der Vorrichtung von Fig. 1, halbschematisch dargestellt, in Pfeilrichtung IV (Fig. 3) gesehen,
Fig. 3 einen Grundriss der Vorrichtung gemäss Fig. 1 und 2, halbschematisch und gemäss den Linien 1 - I dargestellt (Fig. 2),
Fig. 4 einen Querschnitt einer Variante der erfindungsgemässen Vorrichtung, halbschematisch und gemäss den Linien V (Fig. 6) dargestellt,
Fig. 5 eine Ansicht der Vorrichtung von Fig. 4, halbschematisch dargestellt und in Pfeilrichtung VI (Fig. 6) gesehen,
Fig. 6 einen Grundriss der Vorrichtung gemäss Fig. 4 und 5, halbschematisch dargestellt, gemäss den Linien 11 - 11 (Fig. 5).

Eine Vorrichtung 1 zum Oeffnen von Textilfaserballen 2 umfasst ein Faserabtragelement 3 in Form einer mit Zahnscheiben 4 bestückten rotierbaren Welle 5. Ein Gehäuse 6 mit den Gehäusewänden 7 und 8 umschliesst das Faserabtragelement 3 derart, dass aus den Faserballen 2 abgetragene Faserflocken beispielsweise in Pfeilrichtung A in den durch den Oberteil des Gehäuses 6 gebildeten pneumatischen Flockenförderkanal 9 gefördert werden können.

Eine unmittelbar oberhalb des Faserabtragelementes angeordnete Faserumlenkmulde 10, gebildet durch ein muldenförmiges Leitblech 11, verhindert im wesentlichen dass - wenn Flocken in der Pfeilrichtung A mittels des pneumatischen Förderkanals 9 angesaugt werden - sogenannte Falschluft in Pfeilrichtung B angesaugt werden kann.

Das Leitblech 11 ist entsprechend einem Viertelkreisbogen geformt und bildet gemeinsam mit seiner unmittelbar am und entlang des Faserabtragelementes geführten Blechkante 12 ein sogenanntes Faserumlenkmittel. Das Leitblech 11 ist an seinen beiden Enden je mittels zweier Arme 13 und 14 an einem Wellenstummel 15 resp. an einer Welle 15A befestigt und dadurch aus der in Fig. 1 mit ausgezogenen Linien gezeigten Position in die mit strichpunktierten Linien gezeigte Position schwenkbar. Der Wellenstummel 15 seinerseits ist am einen Ende in einem am Gehäuse befestigten Träger 16 und am anderen Ende in einem Lager 17 gelagert, welches an der Stirnwand 18 (Fig. 3) des Gehäuses 6 befestigt ist.

Mit dem äusseren Wellenstummel 15B der Welle 15A sind eine gezahnte Scheibe 19 sowie ein Kurbelhebel 20 drehfest verbunden. Im weiteren ist das freie Ende 21 des Kurbelhebels 20 mit dem Kolben 22 eines Arbeitszylinders 23 schwenkbar verbunden.

Um den Arbeitszylinder 23 für den normalen Betrieb ortsstabil, für den Fall einer Störung jedoch in Pfeilrichtung C weg schwenkbar anzuordnen, ist das dem Kolben entgegengesetzte Ende des Zylinders mit einem in einer selbstzentrierenden elastischen Lagerung 24 befestigten Schwenkhebel 25 schwenkbar verbunden.

Im weiteren ist am Umfang der gezahnten Scheibe 19 eine obere Klinke 26 und eine untere Klinke 27 schwenkbar an der Stirnwand 18 befestigt. Um zu gewährleisten, dass die Klinken an der gezahnten Scheibe anliegen, ist je eine Zugfeder 28 resp. 29 mit der entsprechenden Klinke und der Stirnwand 18 verbunden. Zur Aufnahme der Klinkenzähne (in Fig. 2 nicht besonders gekennzeichnet) sind in der Scheibe 19 Rastenzähne bildende Vertiefungen 30 resp. 31 eingelassen.

Wird im Betrieb die Vorrichtung 1 beispielsweise in Abtragrichtung D (Fig. 1) über bereitgestellte Faserballen 2 verschoben, so ist die Umlenkmulde 10 in der in Fig. 1 mit ausgezogenen Linien gezeigten Position und die Zahnscheiben 4 drehen in Richtung E. Dadurch werden herausgelöste Flocken in Pfeilrichtung A in den Förderkanal 9 gefördert. Dabei wird ein gutes Ablösen der Faserflocken von der Zahnscheibe 4 durch die Blechkante 12, sowie durch die ganze Umlenkmulde 10 gewährleistet.

Wird nun beispielsweise ein sich an den Zähnen der Zahnscheibe 4 verfangender Gegenstand aus den Ballen herausgelöst und gegen die Blechkante 12 gefördert, so schwenkt die Umlenkmulde in Gegenuhrzeiger-Richtung weg und verursacht, dass der Klinkenzahn der oberen Klinke 26 in eine der beiden Vertiefungen 30 gelangt, wodurch einerseits die weggeschwenkte Position der Umlenkmulde 10 beibehalten wird und andererseits die Klinke 26 einen Endschalter 32 betätigt, der ein rasches Stillsetzen der Welle 5 verursacht.

Nach dem Entfernen des Fremdkörpers wird die Klinke 26 wieder aus einer der Vertiefungen 30 herausgehoben, so dass die Umlenkmulde mittels der selbstzentrierenden elastischen Lagerung 24 wieder in Betriebsstellung gebracht wird.

Werden andererseits Faserflocken in der Fahrtrichtung F abgetragen, so wird der Arbeitszylinder 23 durch eine Steuerung (nicht gezeigt) betätigt, so dass der Kurbelhebel um eine Viertelsdrehung in Richtung G geschwenkt wird. Dadurch nimmt die Umlenkmulde 10 die in Fig. 1 mit strichpunktierten Linien gezeigte Position ein, die Welle 5 dreht in Richtung H und Faserflocken gelangen in Richtung B in den Flockenförderkanal 9.

Durch die Drehung der gezahnten Rastenscheibe 19 sind auch die Vertiefungen 30 resp. 31 um eine Vierteldrehhung in Richtung G versetzt worden. Wird nun in diesem Falle ein vorgenannter Fremdkörper von den Zähnen der Zahnscheibe 4 aufgenommen und gegen die Blechkante 12A geschlagen, so wird die Umlenkmulde weggedrängt, so dass die Scheibe 19 in Drehrichtung G gedreht wird und der Zahn der unteren Klinke 27 in eine der Vertiefungen 31 hinein greift und die Scheibe 19 in dieser Position festhält. Dementsprechend bleibt auch die Umlenkmulde 10 in der ausgeschwenkten Position. Beim Eingreifen des genannten Klinkenzahnes in eine der Vertiefungen 31 wird ein Endschalter 33 betätigt, der ebenfalls das rasche Stillsetzen der Welle 5 verursacht.

Nach dem Herauslösen des Fremdkörpers wird die untere Klinke 27 wieder aus einer der Vertiefungen 31 herausgehoben, so dass die selbstzentrierende eleastische Lagerung 24 die Umlenkmulde 10 wieder in die Betriebsstellung bringen kann.

Die Fig. 4, 5 und 6 zeigen eine Variante, in welcher dieselben Elemente mit den gleichen Bezugszeichen versehen sind und der Einfachheit halber nicht nochmals beschrieben werden.

Als Faserumlenkmittel dient ein Faserumlenkpendel 50 mit zwei Faserumlenkkanten 51 resp. 52, welches mittels zweier Achsen 53 resp. 54 schwenkbar gelagert ist. Dabei ist die Achse 53 in einem im Gehäuse 6A fest angeordneten Träger 66 und die Achse 54 in der Stirnwand 18A drehbar gelagert. Die Faserumlenkkanten 51 und 52 haben eine Länge, welche der Länge des Faserabtragelementes 3 entspricht und ragen in unmittelbare Nähe des Aussendurchmessers der Zahnscheibe 4.

An dem sich ausserhalb der Stirnwand 18A befindlichen Ende der Achse 54 ist eine gezahnte Rastenscheibe 55 fest angeordnet. Diese Rastenscheibe weist zähnebildende Vertiefungen 56 resp. 57 auf. Eine linke Klinke 58 sowie eine rechte Klinke 59 sind je in der Stirnwand 18A schwenkbar gelagert und liegen je mit ihrem Klinkenzahn (in Fig. 5 nicht besonders gekennzeichnet) am Umfang der Rastenscheibe 55 an.

Oberhalb und direkt anschliessend an das Faserumlenkpendel 50 ist ein Förderschacht 60 derart schwenkbar gelagert, dass dieser aus der in Fig. 4 mit ausgezogenen Linien gezeigten Position in die in derselben Figur mit strichpunktierten Linien angedeuteten Position geschwenkt werden kann. Dieser Förderschacht 60 ist in analoger Weise wie die Umlenkmulde 10 gebaut und schwenkbar gelagert und kann mittels eines Kurbeltriebes respektive Arbeitszylinders verschwenkt werden wie mit den Fig. 1 bis 3 beschrieben wurde, ausgenommen, dass die Schwenkachse am Zylinder nicht elastisch sondern örtlich fest angeordnet wird.

Werden nun im Betrieb beim beispielsweisen Abtragen in Förderrichtung D die Flocken in Richtung A in den Flockenförderkanal 9 gefördert und stösst bei dieser Operation ein früher genannter Fremdkörper gegen die Faserumlenkkante 51, so wird das Faserumlenkpendel 50 derart verschwenkt, dass der Klinkenzahn der linken Klinke 58 in eine der Vertiefungen 56 gerät und dadurch einerseits die ausgeschwenkte Lage des Faserumlenkpendels 50 festhält und andererseits einen Endschalter 61 betätigt, welcher über eine nicht gezeigte Steuerung für das rasche Stillsetzen der Welle 5 sorgt.

Werden in der entgegengesetzten Richtung F Faserflocken abgetragen und gerät bei dieser Gelegenheit ein vorgenannter Fremdkörper gegen die Faserumlenkkante 52, so schwingt das Faserumlenkpendel in der anderen Richtung, so dass der Klinkenzahn der rechten Klinke 59 in eine der Vertiefungen 57 gerät und dabei wiederum die ausgeschwenkte Position des Faserumlenkpendels 50 festhält und ausserdem einen Endschalter 62 betätigt, der in gleicher Weise das rasche Stillsetzen der Welle 5 verursacht.

Um ein unerwünschtes Ausschwenken des Faserumlenkpendels im gewöhnlichen Betrieb ohne nennenswerte Fremdkörper zu vermeiden, hat entweder das Faserumlenkpendel ein Eigengewicht, welches solche unerwünschten Ausschläge verhindert und/oder die Rastenscheibe 55 ist derart von zwei Druckfedern 63 resp. 64 fixiert, dass das Faserumlenkpendel 50 bei Entlastung oer beiden Druckfedern in einer in Fig. 4 gezeigten senkrechten Lage ist. Die Rastenscheibe 55 ist dabei nicht mit den Druckfedern verbunden, sondern ein Nocken 65 liegt in der senkrechten Position des FaserumienkpendR.b 50 frei zwischen den beiden entlasteten Druckfedern. Anstelle von Druckfedern können ebenfalls Gummipuffer oder andere elastische Elemente verwendet werden.

Das Gehäuse 6A weist gegenüber dem Gehäuse 6 der Variante entsprechend modifizierte Wände 7A und 8A auf.

## Patentansprüche

1. Vorrichtung (1) zum Oeffnen von Textilfaserballen (2) mit einem Faserabtragelement (3) zum Abtragen von Faserflocken aus der Oberflächenschicht eines Textilfaserballens (2) sowie mit einem pneumatischen Förderkanal (9) oberhalb des Faserabtragelementes, zum Weiterfördern der abgegebenen Faserflocken, wie auch mit einem Faserumlenkmittel (10, 50), welches sich über die ganze Länge des Faserabtragelementes erstreckt und unmittelbar an dieses angrenzt, um die vom Faserabtragelement abgetragenen Faserflocken in den Förderkanal zu lenken, dadurch gekennzeichnet, dass das Faserumlenkmittel (10, 50) aus dem Bereich in unmittelbarer Nähe des Faserabtragelementes wegschwenkbar ist.

2. Vorrichtung nach Anspruch 1, dadurch gekennzeichnet, dass durch das Wegschwenken des Faserumlenklenkmittels (10, 50) ein Endschalter zum Stillsetzen des Faserabtragelementes (3) betätigt wird.

3. Vorrichtung nach Anspruch 1 und 2, dadurch gekennzeichnet, dass das Faserumlenkmittel eine Faserumlenkmulde (10) ist.

4. Vorrichtung nach Anspruch 1 und 2, dadurch gekennzeichnet, dass das Faserumlenkmittel ein Faserumlenkpendel (50) ist.

5. Vorrichtung nach Anspruch 1, dadurch gekennzeichnet, dass das Faserabtragelement (3) in beiden Drehrichtungen (E, H) Faserflocken abträgt.

6. Vorrichtung nach Anspruch 1 bis 5, dadurch gekennzeichnet, dass das Faserumlenkmittel (10, 30) derart vorgesehen ist, dass die Faserflocken in beiden Drehrichtungen (E, H) des Faserabtragelementes (3) in den Förderkanal (9) gelenkt werden.

7. Vorrichtung nach Anspruch 1, dadurch gekennzeichnet, dass das Faserumlenkmittel in der weggeschwenkten Position mittels einer Rasterung (26, 30; 27, 31; 58, 56; 59, 57) in dieser Position bis zum Wiederauslösen gehalten wird.

## Claims

1. Device (1) for opening textile fibre bales (2) with a fibre extracting element (3) for extracting fibre flocks from the surface layer of a textile fibre bale (2), together with a pneumatic transport duct (9) above the extracting element for further transport of delivered fibre flocks, and also with fibre diverting means (10, 50) which extends over the full length of the extracting element and adjoins immediately thereon to direct the flocks extracted by the extraction element into the transport duct, characterised in that the diverting means (10, 50) is pivotable out of the region in the immediate neighbourhood of the extracting element.

2. Device according to claim 1 characterised in that a switch for stopping the extraction element (3) is operated by pivoting away of the diverting means (10, 50).

3. Device according to claim 1 and 2 characterised in that the diverting means is a fibre diverting trough (10).

4. Device according to claim 1 and 2 characterised in that the diverting means is a fibre directing pivot element (50).

5. Device according to claim 1 characterised in that the extraction element (3) extracts fibre flocks in both directions of rotation (E,H).

6. Device according to claim 1 to 5 characterised in that the diverting means (10, 50) is provided in such manner that the fibre flocks are directed into the transport duct (9) in both directions of rotation (E,H) of the extraction element (3).

7. Device according to claim 1 characterised in that the diverting means, when in its pivoted- away position, is retained in that position by means of a retaining device (26, 30; 27, 31; 58, 56; 59, 57) until release.

## Revendications

1. Dispositif (1) pour ouvrir des balles de fibres textiles (2) avec un élément extracteur de fibres (3) pour extraire des flocons de fibres de la couche supérieure d'une balle de fibres textiles (2); un canal de transport pneumatique (9) au-dessus de l'élément extracteur de fibres, pour le transport ultérieur des flocons de fibres fournis; un moyen de dérivation de fibres (10, 50) qui s'étend sur toute la longueur de l'élémemt extracteur de fibres et qui est disposé dans les alentours immédiats de celui-ci, afin de diriger dans le canal de transport les flocons de fibres extraits par l'élément extracteur de fibres, caractérisé par le fait que le moyen de dérivation de fibres (10, 50) est pivotable en s'éloigmant de la zone qui est dans les alentours immédiats de l'élémemt extracteur de fibres.

2. Dispositif selon revendication 1, caractérisé par le fait que, par l'oscillation du moyen de dérivation de fibres (10, 50), un interrupteur de fin de course est actionné pour la mise à l'arrêt de l'élément extracteur de fibres (3).

3. Dispositif selon les revendications 1 et 2, caractérisé par le fait que le moyen de dérivation de fibres est une auge de dérivation de fibres (10).

4. Dispositif selon les revendications 1 et 2, caractérisé par le fait que le moyen de dérivation de fibres est un pendule de dérivation de fibres (50).

5. Dispositif selon revendicatiom 1, caractérisé par le fait que l'élément extracteur de fibres (3) extrait des flocons de fibres dans les deux sens de rotation (E, H).

6. Dispositif selon les revendications 1 à 5, caractérisé par le fait que le moyen de dérivation de fibres (10, 50) est prévu de telle sorte que les flocons de fibres sont dirigés dans le canal de transport (9) dans les deux sens de rotation (E, H) de l'élément extracteur de fibres (3).

7. Dispositif selon revendication 1, caractérisé par le fait que le moyen de dérivation de fibres est maintenu dans la position pivotée à l'aide d'un mécanisme à crans (26, 30; 27, 31; 58, 56; 59, 57) jusqu'à la libération de cette position.
